# FASCICULE DE BREVET EUROPEEN

(11) **EP 0 656 092 B1**
(45) Date de publication et mention de la délivrance du brevet: **27.12.1996**
(21) Numéro de dépôt: 90910131.3
(22) Date de dépôt: 21.06.1990
(51) Int. Cl.: E05B 17/04

(54) **SERRURE A CAME POUVANT ETRE NEUTRALISEE**
SCHLOSS MIT EINER NEUTRALISIERBAREN NOCKE
NEUTRALIZED CAM LOCK

(30) Priorité: 23.06.1989 FR 8908395
(43) Date de publication de la demande: 07.06.1995
(73) Titulaire: RONIS S.A., F-69264 Lyon Cedex 09 (FR)
(72) Inventeur: GARCIA, Jean-Michel, F-69100 Villeurbanne (FR); CHAPPOUX, Claude, F-69630 Chaponost (FR)
(74) Mandataire: Dawidowicz, Armand
(86) Numéro de dépôt international: FR9000453
(87) Numéro de publication internationale: WO9100404

(56) Documents cités:
- FR-A- 2 510 647

## Description

L'invention concerne une serrure à came à rappel automatique pouvant être neutralisée.

On connaît de telles serrures (voir FR-A-2.510.647) qui comprennent un rotor tourillonnant dans un stator ou corps sous la commande d'une clé, la came étant montée à jeu angulaire à l'extrémité du rotor opposée à l'entrée de clé, le rotor étant rappelé par un ressort de torsion.

De telles serrures peuvent être utilisées par exemple dans des distributeurs de papier, dans les toilettes publiques ou d'entreprises, dans les stations service, etc. de tels distributeurs comprennent un dispositif d'encliquetage, indépendant de la serrure, pour l'ouverture et la fermeture du distributeur en vue de son rechargement.

Certains utilisateurs préfèrent ne pas utiliser une serrure afin de faciliter l'accès et l'entretien. Cependant, construire un distributeur sans serrure est un problème pour le fabricant qui doit augmenter ses stocks. Il serait donc utile que l'utilisateur puisse neutraliser la serrure quand il désire laisser libre accès au dispositif sur lequel elle est montée.

L'invention vise en conséquence à atteindre ce but par des moyens simples, efficaces et faciles à utiliser.

A cet effet, l'invention a pour objet une serrure à came à rappel automatique, du type comprenant un rotor tourillonnant dans un stator sous l'action d'une clé, ledit stator étant solidaire d'une paroi à verrouiller, ladite came étant montée à jeu angulaire à l'extrémité du rotor opposée à l'entrée de clé, le rotor étant rappelé par rapport au stator au moyen d'un ressort de torsion, caractérisée en ce que ladite came comporte un bec d'encliquetage coopérant avec une saillie du stator et en ce qu'un moyen d'entraînement en rotation de la came indépendant de la serrure permet d'agir depuis l'extérieur sur la came pour la déplacer de sa position de verrouillage à une position d'encliquetage avec une saillie, position correspondant à une neutralisation de la serrure pour garder la came en position déverrouillée, cela lorsque le rotor de la serrure est en position de verrouillage, la course angulaire de la came depuis la position encliquetée étant supérieure à la course angulaire de la came depuis sa position verrouillée jusqu'à sa position angulaire de déverrouillage dans le sens d'ouverture de la serrure.

On amène ainsi facilement la came dans une position dans laquelle elle n'a plus d'action de verrouillage par rotation du barillet.

Selon une forme de réalisation de l'invention, le bec d'encliquetage de la came est rigide et la saillie est élastiquement déformable.

En variante, le bec d'encliquetage de la came est élastiquement déformable et la saillie est rigide.

L'invention sera bien comprise à la lecture de la description suivante faite en se référant au dessin annexé dans lequel :
la figure 1 est une vue schématique en élévation latérale d'une serrure selon un exemple de réalisation de l'invention; la figure 2 est une vue schématique en coupe axiale et élévation de la serrure de la figure 1; la figure 3 est une vue de bout de la serrure, côté came, en position de verrouillage; la figure 4 est analogue à la figure 3, pour la position de déverrouillage, et la figure 5 est analogue aux figures 3 et 4, pour la position de neutralisation.

La serrure comprend un stator 1 dans lequel tourillonne un rotor 2 rappelé par un ressort de torsion 3. L'extrémité du rotor 2 opposée à l'entrée de clé porte une came 4.

Dans la position de verrouillage (figure 3), la came 4 est en butée sur une saillie à du stator 1 mais peut pivoter par rapport au rotor 2 grâce à une encoche 6 de 90' d'angle ménageant un jeu angulaire correspondant entre la came et l'excentrique 7 du rotor 2.

En position de déverrouillage (figure 4), la came 4 a subi une rotation d'un angle A dans le sens de la flèche F, sous la poussée de l'excentrique 7.

Pour mettre la serrure hors service à partir de la position de verrouillage, il suffit d'introduire un outil à travers un évidement de la paroi à verrouiller (non représentée) pour qu'il vienne en appui contre la came et de faire ainsi tourner la came 4 d'un angle de 90°. Un bec 9 de la came 4 vient s'encliqueter sur la saillie à du stator 1. Le bec 9 ou la saillie à peut à cet effet être élastiquement déformable.

## Revendications

1. Serrure à came (4) à rappel automatique, du type comprenant un rotor (2) tourillonnant dans un stator (1) sous l'action d'une clé, ledit stator étant solidaire d'une paroi à verrouiller, ladite came (4) étant montée à jeu angulaire à l'extrémité du rotor (2) opposée à l'entrée de clé, le rotor (2) étant rappelé par rapport au stator (1) au moyen d'un ressort de torsion (3),
caractérisée en ce que ladite came (4) comporte un bec d'encliquetage (9) coopérant avec une saillie (5) du stator (2) et en ce qu'un moyen d'entraînement en rotation de la came (4) indépendant de la serrure permet d'agir depuis l'extérieur sur la came pour la déplacer de sa position de verrouillage à une position d'encliquetage avec une saillie (5), position correspondant à une neutralisation de la serrure pour garder la came en position déverrouillée, cela lorsque le rotor (2) de la serrure est en position de verrouillage, la course angulaire de la came (4) depuis la position de verrouillage jusqu'à la position encliquetée étant supérieure à la course angulaire de la came depuis sa position verrouillée jusqu'à sa position angulaire de déverrouillage dans le sens d'ouverture de la serrure.

2. Serrure selon la revendication 1,
caractérisée en ce que le bec d'encliquetage (9) de la came (4) est rigide et la saillie (5) est élastiquement déformable.

3. Serrure selon la revendication 1,
caractérisée en ce que le bec d'encliquetage (9) de la came (4) est élastiquement déformable et la saillie (5) est rigide.

## Patentansprüche

1. Schloß mit einer Nocke (4) mit automatischer Rückstellung in der Ausführung mit einem Rotor (2) der unter der Einwirkung eines Schlüssels drehend in einem Stator (1) gelagert ist, wobei der besagte Stator fest mit einer verriegelbaren Wand verbunden ist, wobei die besagte Nocke (4) mit Winkelspiel an dem der Schlüsseleinführung gegenüberliegenden Ende des Rotors (2) angebracht ist, wobei der Rotor (2) mittels einer Torsionsfeder (3) im Verhältnis zum Stator (1) zurückgestellt wird, **dadurch gekennzeichnet**, daß die besagte Nocke (4) eine Rastnase (9) umfaßt, die mit einem Vorsprung (5) des Stators (2) zusammenwirkt, und daß ein vom Schloß unabhängiges Mittel zur drehenden Mitnahme der Nocke die Möglichkeit schafft, von außen auf die Nocke einzuwirken, um sie von ihrer Verriegelungsposition in eine Rastposition an einem Vorsprung (5) zu bewegen, welche einer Neutralisierung des Schlosses entspricht, um die Nocke in der freigegebenen Position zu halten, und zwar wenn sich der Rotor (2) des Schlosses in der Verriegelungsposition befindet, wobei der Winkelverstellweg der Nocke (4) von der Verriegelungsposition bis zur Rastposition größer als der Winkelverstellweg der Nocke von ihrer verriegelten Position bis zu ihrer Winkelfreigabeposition in der Öffnungsrichtung des Schlosses ist.

2. Schloß nach Anspruch 1, **dadurch gekennzeichnet**, daß die Rastnase (9) der Nocke (4) starr und der Vorsprung (5) elastisch verformbar ist.

3. Schloß nach Anspruch 1, **dadurch gekennzeichnet**, daß die Rastnase (9) der Nocke (4) elastisch verformbar und der Vorsprung (5) starr ist.

## Claims

1. A lock with a cam (4) and with automatic return, of the type comprising a rotor (2) turning in a stator (1) under the action of a key, the said stator being integral with a wall to be locked, the said cam (4) being mounted with angular play at the end of the rotor (2) opposite to the keyhole, the rotor (2) being returned relative to the stator (1) by means of a torsion spring (3), characterized in that the said cam (4) has a detent nose (9) cooperating with a projection (5) on the stator (1) and in that means for causing the cam (4) to rotate independently of the lock can act on the cam from the exterior to move it from its locking position into a detent position of engagement with the projection (5), which position corresponds to disablement of the lock, to keep the cam in an unlocked position, even when the rotor (2) is in the locking position, the angular displacement of the cam (4) from the locking position to the detent position being greater than the angular displacement of the cam from its locking position to its angular position of unlocking in the sense for opening the lock.

2. A lock according to claim 1, characterized in that the detent nose (9) of the cam (4) is rigid and the projection (5) is elastically deformable.

3. A lock according to claim 1, characterized in that the detent nose (9) of the cam (4) is elastically deformable and the projection (5) is rigid.
